# FASCICULE DE BREVET EUROPEEN

(11) **EP 1 259 766 B1**
(45) Date de publication et mention de la délivrance du brevet: **19.04.2006**
(21) Numéro de dépôt: 01907834.4
(22) Date de dépôt: 16.02.2001
(51) Int. Cl.: F24F 7/06, F24F 11/047

(54) **GROUPE DE VENTILATION AUTO-PILOTE A REGULATION ELECTRONIQUE**
ELEKTRONISCH GEREGELTE LÜFTUNGSANLAGE MIT SELBSTSTEUERUNG
ELECTRONICALLY REGULATED SELF-CONTROLLED VENTILATION UNIT

(30) Priorité: 29.02.2000 FR 0002573
(43) Date de publication de la demande: 27.11.2002
(73) Titulaire: ALDES AERAULIQUE, 69200 Venissieux Cedex (FR)
(72) Inventeur: BOULANGER, Xavier, F-31460 Loubens Lauragais (FR); DAMIZET, Patrick, F-69200 Venissieux (FR)
(74) Mandataire: Bratel, Gérard
(86) Numéro de dépôt international: PCT/FR2001/000476
(87) Numéro de publication internationale: WO 2001/065185

(56) Documents cités:
- US-A- 3 415 178
- US-A- 5 257 958
- PATENT ABSTRACTS OF JAPAN vol. 1995, no. 06, 31 juillet 1995 (1995-07-31) -& JP 07 063404 A (MITSUBISHI ELECTRIC CORP), 10 mars 1995 (1995-03-10)
- PATENT ABSTRACTS OF JAPAN vol. 1995, no. 08, 29 septembre 1995 (1995-09-29) & JP 07 120025 A (MITSUBISHI ELECTRIC CORP), 12 mai 1995 (1995-05-12)

## Description

La présente invention a pour objet un groupe de ventilation auto-piloté à régulation électronique fonctionnant en extraction ou en soufflage, permettant de maîtriser des débits, quelles que soient les utilisations de ventilation, notamment variations du nombre et de la nature des prises d'air, variations continues de débit, ou les variations d'environnement, notamment chutes de tension électrique de l'alimentation du ventilateur, variation de la contre-pression due au vent, tout en optimisant la consommation et l'acoustique, pour un ventilateur quelconque.

Dans les logements collectifs ou individuels, ou dans les locaux à usage économique ou industriel, la ventilation doit assurer un minimum de renouvellement d'air, nécessaire pour l'hygiène, la qualité de l'air et la pérennité du bâtiment. Toutefois, une ventilation dont les débits ne sont pas maîtrisés peut entraîner des pertes thermiques importantes pour le local. De ce fait, les systèmes de ventilation ont pour vocation de rendre les débits de renouvellement d'air les plus stables possible, tout en respectant des contraintes de valeurs minimales de débit à assurer.

Une solution connue à ce jour consiste à disposer, sur les conduits d'aspiration, des organes mécaniques qui adaptent leur section aux différences de pression et régulent ainsi le débit. Ces dispositifs de régulation de débit sont associés à un ventilateur dont la pression augmente avec la diminution de débit. Bien que ces ventilateurs acceptent une large plage de pression différentielle, ils présentent l'inconvénient acoustique majeur de générer un niveau sonore croissant avec l'augmentation de pression différentielle. Ainsi, pour des faibles débits, le bruit généré est plus important, ce qui contraint souvent les fabricants à proposer une gamme importante de motorisations pour s'adapter aux différentes configurations de débits et pour ne pas générer une surconsommation inutile.

Il existe également en matière de ventilation des besoins de modulation du débit dans une même configuration.

Ces besoins peuvent être liés à une augmentation de la pollution ou de l'humidité due à la présence humaine. Dans ce cas, les variations de débit peuvent être continues et sont souvent associées à un ventilateur spécifique dit "à courbe plate", c'est-à-dire assurant une pression assez stable pour la plage de débit considérée. D'autres besoins de ventilation sont liés à des pollutions spécifiques brutales, par exemple passage à un débit supplémentaire en cuisine lors de cuissons, passage à un débit supplémentaire en salle de bain lors de douches. Ce cas est généralement traité par une double vitesse des ventilateurs qui adaptent la pression, mais uniquement pour deux débits connus et stabilisés, ce qui multiplie le nombre de produits dès que l'on souhaite plus de deux débits distincts ou plusieurs couples de débits.

Le document US-A-3 415 178 concerne un bâtiment comportant une gaine collectrice d'air dans laquelle débouchent des ouvertures de communication avec différents locaux. Un ventilateur est monté en toiture à l'extrémité supérieure de la gaine et un capteur de pression absolue est monté dans la gaine, en bas de celle-ci, qui agit sur la vitesse du moteur pour stabiliser la pression dans la gaine.

Le but de l'invention est de fournir un groupe de ventilation muni d'un dispositif de régulation lui permettant de s'adapter automatiquement aux différentes configurations de débit nécessitées par un local, tel qu'un logement, avec une seule et même motorisation, qui est une motorisation classique, en optimisant l'acoustique et la consommation.

A cet effet, le groupe de ventilation qu'elle concerne, comporte un ventilateur entraîné électriquement, monté à l'intérieur d'un caisson dans lequel débouchent plusieurs conduits en liaison avec une ou plusieurs pièces, chaque piquage du caisson permettant le raccordement d'un conduit comporte un orifice calibré, un capteur de pression différentielle étant prévu qui mesure la différence de pression entre deux points prédéterminés, cette valeur étant transmise à un dispositif d'analyse et de pilotage, qui compare la valeur de pression différentielle à une valeur de référence et pilote le ventilateur, de telle sorte qu'il accélère ou ralentisse sa vitesse de rotation, afin de maintenir la valeur de la pression différentielle constante et égale à la valeur de référence, pour maintenir le débit souhaité aux orifices calibrés.

Ainsi, l'invention permet de remplacer des organes mécaniques de réglage de débit par de simples orifices calibrés et soigneusement profilés, ce qui réduit considérablement le coût global de la maîtrise des débits.

Suivant une caractéristique de l'invention, le dispositif de pilotage agit sur le niveau de tension d'alimentation ou sur la forme du courant d'alimentation du ventilateur. Selon que le ventilateur est à courant continu ou à courant alternatif, le pilotage peut se faire sur la variation de tension ou de fréquence, ou par hachage du courant d'alimentation.

Il en résulte une consommation toujours adaptée aux besoins de ventilation avec un niveau sonore faible même à petit débit, et une large couverture des configurations possibles.

Suivant une première forme d'exécution de ce groupe, les débits de ventilation aux orifices de section déterminée sont maîtrisés en contrôlant la pression absolue du caisson, c'est-à-dire la différence de pression entre l'intérieur et l'extérieur du caisson.

Cette solution convient bien avec un réseau dans lequel les pertes de charge sont équilibrées sur les différents conduits d'aspiration et dans le cas où ces conduits d'aspiration sont courts.

Selon une autre forme d'exécution de ce groupe, les débits de ventilation aux orifices de section déterminée sont maîtrisés en contrôlant la pression différentielle de part et d'autre d'au moins un orifice calibré appartenant au caisson.

Selon une autre forme d'exécution de ce groupe, le capteur de pression différentielle mesure la différence de pression entre au moins un point situé sur un conduit d'air et l'intérieur du caisson.

Avantageusement, dans ce cas, et afin d'améliorer la précision de la régulation du débit, le capteur de pression différentielle mesure la différence de pression entre la moyenne des pressions à l'intérieur de plusieurs conduits de passage d'air et l'intérieur du caisson, plusieurs tubes débouchant dans les conduits convergeant en un tube, qui est relié au capteur.

De toute façon, l'invention sera bien comprise à l'aide de la description qui suit, en référence au dessin schématique annexé représentant, à titre d'exemples non limitatifs, plusieurs formes d'exécution de ce groupe de ventilation auto-piloté à régulation électronique :
Figure 1 est une vue en perspective éclatée du caisson de ventilation destiné à remplir les besoins de base de débit fixe ;
Figures 2 à 4 sont trois vues schématiques illustrant trois possibilités de raccordement de mesure de la pression différentielle pour réaliser le pilotage du caisson de ventilation ;

L'installation représentée à la figure 1 comprend un caisson 2 équipé d'un ventilateur 3 comprenant un moteur électrique. Le caisson 2 est équipé de trois piquages 4, 5 et 6 permettant le montage de trois orifices calibrés 21, 22 et 23, et de trois conduits 7, dont seul l'un est représenté au dessin. Chaque conduit 7 débouche par son autre extrémité dans une pièce, au niveau de laquelle il est équipé d'une simple grille esthétique 24. Un capteur de pression différentielle 9 est monté à l'intérieur du caisson, qui est relié à un boîtier 10 d'analyse de la pression différentielle et de pilotage du ventilateur en agissant sur l'alimentation électrique 12 de celui-ci.

Dans la forme d'exécution représentée à la figure 2, le capteur de pression différentielle mesure la pression absolue du caisson, c'est-à-dire la différence de pression entre l'intérieur et l'extérieur du caisson. A cet effet, un tube de prise de pression 13 débouche à l'extérieur du caisson et un autre tube de prise de pression 14 débouche à l'intérieur du caisson.

La figure 3 représente une seconde forme d'exécution de cette installation dans laquelle les mêmes éléments sont désignés par les mêmes références que précédemment. Dans ce cas, le capteur de pression 9 mesure la différence de pression entre l'intérieur du caisson et un endroit 16 situé sur le conduit 7 au-delà de l'orifice 23 par rapport au caisson.

La figure 4 représente une troisième forme d'exécution dans laquelle les mêmes éléments sont désignés par les mêmes références que précédemment. Dans ce cas, trois tubes respectivement 17, 18 et 19 qui se rejoignent en un tube commun 20 relié au capteur de pression 9, permettent de prendre la pression moyenne dans les conduits raccordés aux piquages 4, 5 et 6. Le capteur de pression prend également la pression à l'intérieur du caisson par l'intermédiaire du tube 14. Le capteur mesure la différence de pression entre la pression moyenne à l'intérieur des conduits et la pression à l'intérieur du caisson, les orifices 21, 22 et 23 étant disposés entre les prises de pression.

Dans tous les cas, la vitesse du ventilateur est adaptée pour maintenir constante la différence de pression mesurée par le capteur 9.

Un intérêt supplémentaire du dispositif selon l'invention réside dans l'unicité de la motorisation, quel que soit le nombre de piquages, qui peuvent varier par exemple de un à quatre, et auxquels peuvent être raccordés des conduits de circulation d'air, sans pénaliser la performance.

Comme il ressort de ce qui précède, l'invention apporte une grande amélioration à la technique existante en fournissant un caisson de ventilation régulée permettant soit une grande stabilité des débits, soit une auto-adaptation aux variations de débit avec une seule et même motorisation dans le caisson, tout en optimisant l'acoustique et la consommation.

Comme il va de soi, l'invention ne se limite pas aux seules formes d'exécution de ce dispositif, décrites ci-dessus à titre d'exemples non limitatifs, elle en embrasse au contraire toutes les variantes. C'est ainsi notamment qu'il serait possible de réaliser un caisson de ventilation dont la régulation serait obtenue à partir d'autres différences de pression, ou qu'il serait possible de combiner différemment certaines mesures de différence de pression ou qu'il serait possible de combiner les différences de pression fournies par deux capteurs, par exemple en les adressant au même boîtier d'analyse et de pilotage, en privilégiant la mesure qui favorise les meilleures conditions de fonctionnement du ventilateur.

## Revendications

1. Groupe de ventilation auto-piloté à régulation électronique fonctionnant en extraction ou en soufflage, comportant un ventilateur (3) entraîné électriquement, monté à l'intérieur d'un caisson (2) dans lequel débouchent plusieurs conduits (7) en liaison avec une ou plusieurs pièces, chaque piquage (4, 5, 6) du caisson permettant le raccordement d'un conduit (7) comporte un orifice calibré (21, 22, 23), un capteur de pression différentielle (9) étant prévu qui mesure la différence de pression entre deux points prédéterminés, cette valeur étant transmise à un dispositif (10) d'analyse et de pilotage, qui compare la valeur de pression différentielle à une valeur de référence et pilote le ventilateur (3), de telle sorte qu'il accélère ou ralentisse sa vitesse de rotation, afin de maintenir la valeur de la pression différentielle constante et égale à la valeur de référence, pour maintenir le débit souhaité aux orifices calibrés.

2. Groupe de ventilation selon la revendication 1, **caractérisé en ce que** le dispositif de pilotage (10) agit sur le niveau de tension d'alimentation ou sur la forme du courant d'alimentation du ventilateur (3).

3. Groupe de ventilation selon l'une des revendications 1 et 2, **caractérisé en ce que** les débits de ventilation aux orifices (21, 22, 23) de section déterminée sont maîtrisés en contrôlant la pression absolue du caisson (2), c'est-à-dire la différence de pression entre l'intérieur (14) et l'extérieur (13) du caisson (2).

4. Groupe de ventilation selon l'une des revendications 1 et 2, **caractérisé en ce que** les débits de ventilation aux orifices (21, 22, 23) de section déterminée sont maîtrisés en contrôlant la pression différentielle de part et d'autre (14, 16) d'au moins un orifice calibré (21, 22) appartenant au caisson (2).

5. Groupe de ventilation selon l'une des revendications 1 et 2, **caractérisé en ce que** le capteur de pression différentielle (9) mesure la différence de pression entre au moins un point (16, 17) situé sur un conduit d'air et l'intérieur (14) du caisson.

6. Groupe de ventilation selon la revendication 5, **caractérisé en ce que** le capteur de pression différentielle (9) mesure la différence de pression entre la moyenne des pressions à l'intérieur de plusieurs conduits de passage d'air et l'intérieur du caisson (2), plusieurs tubes (17, 18, 19) débouchant dans les conduits (7) convergeant en un tube (20), qui est relié au capteur (9).

## Claims

1. Electronically-regulated self-controlled ventilation unit functioning by extracting or by blowing, comprising an electrically-driven fan (3) which is mounted inside a chamber (2) into which a plurality of ducts (7) discharges connected to one or more rooms, each connection piece (4, 5, 6) of the chamber allowing the connection of a duct (7) comprises a calibrated orifice (21, 22, 23), a differential pressure sensor (9) being provided which measures the pressure difference between two predetermined points, this value being transmitted to an analysis and control device (10) which compares the differential pressure value with a reference value and controls the fan (3) such that it accelerates or slows its speed of rotation in order to keep the differential pressure value constant and equal to the reference value, in order to maintain the desired output at the calibrated orifices.

2. Ventilation unit according to claim 1, **characterised in that** the control device (10) acts on the level of the supply voltage or on the form of the current supply to the fan (3).

3. Ventilation unit according to one of the claims 1 and 2, **characterised in that** the ventilation outputs at the orifices (21, 22, 23) of a determined section are regulated by monitoring the absolute pressure of the chamber (2), i.e. the pressure difference between the inside (14) and the outside (13) of the chamber (2).

4. Ventilation unit according to one of the claims 1 and 2, **characterised in that** the ventilation outputs at the orifices (21, 22, 23) of a determined section are regulated by monitoring the differential pressure on both sides (14, 16) of at least one calibrated orifice (21, 22) belonging to the chamber (2).

5. Ventilation unit according to one of the claims 1 and 2, **characterised in that** the differential pressure sensor (9) measures the pressure difference between at least one point (16, 17) situated on an air duct and the inside (14) of the chamber (2).

6. Ventilation unit according to claim 5, **characterised in that** the differential pressure sensor (9) measures the pressure difference between the average of the pressures inside a plurality of air conducting ducts and the inside of the chamber (2), a plurality of tubes (17, 18, 19) discharging into the ducts (7) converging into one tube (20) which is connected to the sensor (9).

## Patentansprüche

1. Selbstgesteuerte Lüftungsanlage mit elektronischer Regelung, die im Zugbetrieb oder im Blasbetrieb arbeitet, mit einem elektrisch angetriebenen Gebläse (3), das im Innern eines Kastens (2) montiert ist, in den mehrere Kanäle (7) münden, die mit einem oder mehreren Räumen in Verbindung stehen, wobei jeder Anstich (4, 5, 6) des Kastens, der den Anschluss einen Kanals (7) ermöglicht, eine kalibrierte Öffnung (21, 22, 23) aufweist, sowie mit einem Differenzdruck-Sensor (9), der die Druckdifferenz zwischen zwei vorbestimmten Punkten misst, wobei dieser Wert zu einer Analyse- und Steuerungsvorrichtung (10) übertragen wird, welche den Differenzdruck-Wert mit einem Referenzwert vergleicht und das Gebläse (3) derart ansteuert, dass sie dessen Drehzahl beschleunigt oder verlangsamt, um den Differenzdruck-Wert konstant und gleich gross wie den Referenzwert zu halten, damit der gewünschte Durchsatz an den kalibrierten Öffnungen beibehalten wird.

2. Lüftungsanlage nach Anspruch 1, **dadurch gekennzeichnet, dass** die Steuerungsvorrichtung (10) auf den Pegel der zufuhrspannung oder auf die Form des Zufuhrstroms des Gebläses (3) einwirkt.

3. Lüftungsanlage nach einem der Ansprüche 1 und 2, **dadurch gekennzeichnet, dass** die Gebläse-Durchsätze an den Öffnungen (21, 22, 23) mit vorbeiatimmtem Querschnitt beherrscht werden durch Steuern des Absolutdrucks des Kastens (2), d.h. der Druckdifferenz zwischen dem Innenraum (14) und der Umgebung (13) des Kastens (2).

4. Lüftungsanlage nach einem der Ansprüche 1 und 2, **dadurch gekennzeichnet, dass** die Gebläse-Durchsätze an den Öffnungen (21, 22, 23) mit vorbestimmtem Querschnitt beherrscht werden durch Steuern des Differenzdrucks beiderseits (14, 16) mindestens einer kalibrierten Öffnung (21, 22) des Kastens (2).

5. Lüftungsanlage nach einem der Ansprüche 1 und 2, **dadurch gekennzeichnet, dass** der Differenzdruck-Sensor (9) die Druckdifferenz zwischen mindestens einem Punkt (16, 17) misst, der sich an einem Luftkanal und im Innenraum (14) des Kastens befindet.

6. Lüftungsanlage nach Anspruch 5, **dadurch gekennzeichnet, dass** der Differenzdruck-Sensor (9) die Druckdifferenz zwischen dem Mittelwert der Drücke im Innern mehrerer Luft-Durchgangskanäle und dem Innenraum des Kastens (2) misst, wobei mehrere Rohre (17, 18, 19) in die Kanäle (7) münden, die zu einem Rohr (20) zusammenlaufen, das mit dem Sensor (9) verbunden ist.
